# FASCICULE DE BREVET EUROPEEN

(11) **EP 3 926 415 B1**
(45) Date de publication et mention de la délivrance du brevet: **05.11.2025**
(21) Numéro de dépôt: 20180690.8
(22) Date de dépôt: 18.06.2020
(51) Int. Cl.: G04C 17/00

(54) **DISPOSITIF D'ACTUALISATION ET PROCÉDÉ AFFÉRENT**
AKTUALISIERUNGSVORRICHTUNG UND ENTSPRECHENDES VERFAHREN
DEVICE FOR UPDATE AND RELATED METHOD

(43) Date de publication de la demande: 22.12.2021
(73) Titulaire: ETA SA Manufacture Horlogère Suisse, 2540 Grenchen (CH)
(72) Inventeur: LAGORGETTE Pascal, 2502 Bienne (CH)
(74) Mandataire: ICB SA

(56) Documents cités:
- US-A- 5 305 289
- US-A1- 2001 028 605
- US-A1- 2003 198 139

## Description

### Domaine technique

La présente invention concerne un dispositif d'actualisation et procédé d'actualisation.

### Arrière-plan technologique

Les montres à quartz actuelles comprennent pour leur grande majorité un disque de quantième. Toutefois, l'utilisateur se doit de vérifier pour certaines fins de mois, comme celui de février, avril, juin, septembre et novembre, si la date du mois suivant est correcte, c'est-à-dire si la date affichée est le « 1^{ier} » et non le « 29 », « 30 » ou « 31 ».

Il existe des quantièmes perpétuels, cependant, l'algorithme et/ou la montre est très complexe car cela demande d'envisager tous les cas possibles.

Cela devient d'autant plus compliqué si l'utilisateur change de fuseau horaire comme par exemple de l'Europe vers l'Asie. Dans ce cas, le changement de date par le quantième s'effectue avant celui de l'horloge interne ce qui mène à une erreur qui demande l'intervention de l'utilisateur.

Le document US 2003/0198139 décrit une montre électronique munie d'un affichage de la date, du mois et d'une année bissextile. A l'aide d'une pluralité d'interrupteurs électriques associés aux roues du dispositif d'affichage, la date, le mois et une année bissextile sont détectés. Si ces données ne sont pas correctes au vu d'un quantième perpétuel électronique incorporé dans la montre, l'affichage est corrigé.

Le document US 2001/0028605 propose une détection de la date affichée, via un motif complexe au dos du disque de quantième, permettant de déterminer le quantième affiché, en particulier le 29, 30 et 31, par une analyse du motif via un circuit électronique complexe permettant de détecter des transitions dans le motif lorsque le disque de quantième est entraîné, et de corriger le quantième si nécessaire.

Le document US 5,305,289 propose une détection de la date affichée via un code binaire, de plusieurs bits, associé au disque de quantième, un dispositif optique et un circuit de traitement électronique relativement complexe étant agencés pour pouvoir lire le code binaire et déterminer si le quantième affiché est correct. Si tel n'est pas le cas, la montre peut corriger le quantième affiché.

### Résumé de l'invention

La présente invention se propose de résoudre tout ou partie de ces inconvénients grâce à un dispositif d'actualisation de la date pour une montre à quartz munie d'un disque de quantième tel que défini à la revendication 1.

Le dispositif d'actualisation de la date est remarquable par le fait que ladite première portion dudit disque de quantième représente les quantièmes 1 à 28 et ladite deuxième portion dudit disque de quantième représente les quantièmes 29 à 31, la deuxième portion étant détectable par un capteur.

Grâce à cette disposition, le changement de date est effectué correctement et simplement et ce, indépendamment de la localisation de l'utilisateur.

Selon un mode de réalisation, ledit fuseau horaire est un fuseau horaire parmi le fuseau horaire « +10 », « +11 », « +12 », « +13 » ou « +14 ».

Grâce à cette disposition, le changement de date du calendrier perpétuel de l'horloge interne de ladite mémoire s'effectue en premier.

Selon un mode de réalisation, ledit au moins un disque de quantième consiste en un disque de quantième ou en deux disques de quantième ; les deux disques de quantième étant un disque d'unité de quantième et un disque de dizaine de quantième.

Grâce à cette disposition, le dispositif d'actualisation fonctionne pour un disque de quantième ou pour une grande date.

Selon un mode de réalisation, ladite première portion desdits deux disques de quantième représente les dizaines de quantième 0 et 1 et les unités de quantième 2 à 8, et ladite deuxième portion desdits deux disques de quantième représente les dizaines de quantième 2 et 3 et les unités de quantième 0, 1 et 9.

Grâce à cette disposition, il est possible de discriminer très simplement les fins de mois courts, qui ne comportent pas 31 jours comme par exemple le mois de février, avril, juin, septembre et novembre.

Selon un mode de réalisation, ledit premier capteur est un premier capteur optique, un premier capteur résistif, un premier capteur capacitif et/ou un premier capteur inductif.

Grâce à l'une ou l'autre de ces dispositions précédentes, seul un premier capteur est suffisant pour discriminer la première portion de la deuxième portion.

Selon un mode de réalisation, ledit deuxième capteur est un deuxième capteur optique, un deuxième capteur résistif, un deuxième capteur capacitif et/ou un deuxième capteur inductif.

Grâce à cette disposition, il est possible de détecter le changement de date effectué par ledit au moins un disque de quantième.

Selon un mode de réalisation, ledit organe d'entraînement est un moteur.

Grâce à cette disposition, il est possible de d'entraîner ledit au moins un disque de quantième.

La présente invention concerne également un procédé d'actualisation de la date pour une montre à quartz, munie d'un disque de quantième, tel que défini à la revendication 8.

Grâce à ce procédé d'actualisation, le changement de date est effectué correctement et simplement et ce, indépendamment de la localisation de l'utilisateur.

Selon un mode de réalisation, ledit fuseau horaire est un fuseau horaire parmi le fuseau horaire « +10 », « +11 », « +12 », « +13 » ou « +14 ».

Grâce à cette disposition, le changement de date du calendrier perpétuel de l'horloge interne de ladite mémoire s'effectue en premier.

### Brève description des figures

L'invention sera décrite ci-après de manière plus détaillée à l'aide des dessins annexés, donnés à titre d'exemples nullement limitatifs, dans lesquels :
- La figure 1 montre un dispositif d'actualisation **100** de la date pour une montre selon un mode de réalisation ;
- Les figures 2A & 2B illustrent un disque de quantième **121** selon un mode de réalisation ;
- Les figures 3A & 3B représentent deux disques de quantième **122** formant une grande date selon un mode de réalisation ;
- La figure 4 montre une carte des fuseaux horaires ;
- La figure 5 présente un procédé d'actualisation **500** de la date pour une montre mise en œuvre par un dispositif d'actualisation **100** selon l'invention.

### Description détaillée de l'invention

La présente invention permet un changement de date exact et simple et ce, indépendamment de la localisation de l'utilisateur. En effet, les montres à quartz avec un calendrier sont généralement réglées sur le fuseau horaire dans lequel le changement de pile a eu lieu ou sur le fuseau horaire de l'usine dans laquelle elle a était conçue. Dès lors que l'utilisateur voyage et change de fuseau horaire, ce réglage peut dérégler la fonction calendrier de façon définitive, et ne permet pas de fonctionner lors des fins de « mois courts ». La difficulté est réelle, car la montre ne sait à priori pas dans quel fuseau l'utilisateur a voyagé. La complexité apparaît lorsqu'on prend des cas particuliers lors de voyages, notamment ceux qui traversent la ligne de changement de date, comme par exemple dans le cas d'un voyage vers l'Asie.

La présente invention permet à la montre de gérer les fins de « mois courts », comme par exemple le mois de février, avril, juin, septembre et novembre, avec un seul réglage du QP au changement de pile, et pour autant que l'utilisateur ait réglé une heure et une date correspondant au fuseau dans lequel il se trouve, c'est-à-dire celui où il vit, ou bien celui où il vient de voyager.

Pour ce faire, la présente invention se présente sous la forme d'un dispositif d'actualisation **100** de la date pour une montre mettant en œuvre un procédé d'actualisation **500.**

Ledit dispositif d'actualisation **100,** fig. 1, comprend seulement une mémoire **170,** au moins un disque de quantième **120,** un premier capteur **130,** typiquement un premier capteur optique **130,** un premier capteur résistif **130,** un premier capteur capacitif **130** et/ou un premier capteur inductif **130,** un organe d'entraînement **160,** un deuxième capteur **180** et une unité centrale **150.**

Lors des réglages d'usine et même ultérieurement, la date du jour **171** est mémorisée **570** selon un calendrier perpétuel programmé sur un fuseau horaire **175** dans ladite mémoire **170.** En effet, le calendrier perpétuel de l'horloge interne de ladite mémoire **170** transmet la date du jour **171** selon ledit fuseau horaire **175,** qui est un fuseau horaire **175** parmi le fuseau horaire **175** « +10 », « +11 », « +12 », « +13 » ou « +14 », ce qui permet un changement de date du calendrier perpétuel en premier surtout lorsque ledit fuseau horaire **175** est le fuseau horaire **175** « +13 ». En effet, ces fuseaux horaire **175** sont les premiers à changer de date, fig. 4 et plus particulièrement le fuseau horaire **175** « +13 ».

Sur les figs. 2A-3B est représenté ledit au moins un disque de quantième **120** qui consiste en une première portion **126** et une deuxième portion **127.** Plus exactement, sur les figures 2A et 2B est illustré un disque de quantième **121** et sur les figures 3A et 3B deux disques de quantième **122** pour les affichages « Grande Date » avec un disque d'unité de quantième et un disque de dizaine de quantième.

Dans le mode de réalisation des figures 2A et 2B, ladite première portion 126 dudit disque de quantième représente les quantièmes 1 à 28 et ladite deuxième portion **127** dudit disque de quantième représente les quantièmes 29 à 31. Alors que sur le mode de réalisation des figures 3A et 3B, ladite première portion **126** desdits deux disques de quantième **122** représente les dizaines de quantième 0 et 1, et les unités de quantième 2 à 8, et ladite deuxième portion **127** desdits deux disques de quantième **122** représente les dizaines de quantième 2 et 3, et les unités de quantième 0, 1 et 9.

Étant donné que ledit dispositif d'actualisation **100** ne comprend que ledit premier capteur **130,** car suffisant pour discriminer la première portion de la deuxième portion qui sont différentes l'une de l'autre, pour transmettre un premier signal **131** lorsque ledit premier capteur **130** détecte ladite deuxième portion **127,** si ledit premier capteur **130** ne détecte pas ladite deuxième portion **127** desdits deux disques de quantième **122** aucun signal n'est transmis. Ceci permet de discriminer très simplement les fins de mois de février, avril, juin, septembre et novembre.

Ladite deuxième portion **127** dudit au moins un disque de quantième **120** est amenée en regard dudit premier capteur **130** via ledit organe d'entraînement **160,** typiquement un moteur **160,** qui est configuré pour entraîner ledit au moins un disque de quantième **120.**

À chaque changement de date, c'est-à-dire à chaque fois que ledit organe d'entraînement **160** entraîne ledit au moins un disque de quantième **120,** ledit deuxième capteur **180,** typiquement un deuxième capteur optique **180,** un deuxième capteur résistif **180,** un deuxième capteur capacitif **180** et/ou un deuxième capteur inductif **180,** transmet un deuxième signal **181** lorsqu'un saut de date est détecté, c'est-à-dire lorsque ledit deuxième capteur **180** détecte l'entraînement **585** dudit au moins un disque de quantième **120** par ledit organe d'entraînement **160.** Cette détection se fait lorsque le saut de date du mouvement horloger provoque une montée de couple puis une chute brusque dudit couple lorsque le saut dudit au moins un disque de quantième **120** se produit, c'est-à-dire lors de l'actualisation de la date affichée.

Ladite unité centrale **150** reçoit **580** ledit deuxième signal **181** transmis par un deuxième capteur **180** et vérifier **530** ledit premier signal **131** transmis par ledit premier capteur **130** lorsque ledit premier capteur **130** détecte une deuxième portion **127** dudit au moins un disque de quantième **120.** S'ensuit une comparaison **510** dudit premier signal **131** avec la date du jour **171.**

Si ledit premier capteur **130** détecte ladite première portion **126,** ladite unité centrale **150** ne réagira pas à cette information. Si au contraire ledit premier capteur **130** détecte ladite deuxième portion **127** et que la date du jour **171** ne correspond pas à une fin de mois, c'est-à-dire si ledit premier capteur **130** détecte un quantième parmi le « 29 », « 30 » et « 31 », via ladite deuxième portion **127** et que la date du jour **171** est le « 1^{ier} », ladite unité centrale **150** commande l'entraînement dudit au moins un disque de quantième **120** au dudit organe d'entraînement **160** jusqu'à ce que ledit premier capteur **130** détecte ladite première portion **126** dudit au moins un disque de quantième **120,** ce qui correspondra au « 1^{ier} » également.

## Revendications

1. Dispositif d'actualisation (100) de la date pour une montre à quartz munie d'au moins un disque de quantième (120) ; le dispositif d'actualisation comprenant :
- Une mémoire (170) ; ladite mémoire (170) étant configurée pour pouvoir transmettre la date du jour (171) selon un calendrier perpétuel programmé sur un fuseau horaire (175) ;
- Un organe d'entraînement (160) configuré pour pouvoir entraîner ledit au moins un disque de quantième ;
- Un premier capteur (130) associé audit au moins un disque de quantième ;
**caractérisé en ce que**
- Ledit au moins un disque de quantième (120) présente une première portion (126) représentant les quantièmes 1 à 28 et une deuxième portion (127) représentant les quantièmes 29 à 31 ;
- Ledit premier capteur (130) est agencé pour pouvoir détecter la deuxième portion (127) et configuré pour pouvoir transmettre un premier signal (131) lorsqu'il détecte ladite deuxième portion (127) ;
et **en ce que** le dispositif d'actualisation comprend en outre :
- Un deuxième capteur (180) : ledit deuxième capteur (180) étant configuré pour transmettre un deuxième signal (181) lorsque ce deuxième capteur détecte l'entraînement dudit au moins un disque de quantième (120) par ledit organe d'entraînement (160) ; et
- Une unité centrale (150) : ladite unité centrale (150) étant configurée pour recevoir ledit deuxième signal (181) avant de comparer ledit premier signal (131) avec la date du jour (171) fournie par ladite mémoire, et pour commander l'entraînement dudit au moins un disque de quantième, via ledit organe d'entraînement, si ledit premier signal correspond à une détection de ladite deuxième portion (127) et la date du jour (171) est le 1^{er} jusqu'à ce que ledit premier capteur (130) détecte ladite première portion (126).

2. Dispositif d'actualisation (100) selon la revendication 1, dans lequel ledit fuseau horaire (175) est un fuseau horaire (175) parmi le fuseau horaire (175) « +10 », « +11 », « +12 », « +13 » ou « +14 ».

3. Dispositif d'actualisation (100) selon la revendication 1 ou 2, dans lequel ledit au moins un disque de quantième (120) consiste en un disque de quantième (121) ou en deux disques de quantième (122) ; les deux disques de quantième (122) étant un disque d'unité de quantième et un disque de dizaine de quantième.

4. Dispositif d'actualisation (100) selon la revendication 3, dans lequel ladite première portion (126) desdits deux disques de quantième (122) représente les dizaines de quantième 0 et 1 et les unités de quantième 2 à 8, et ladite deuxième portion (127) desdits deux disques de quantième (122) représente les dizaines de quantième 2 et 3 et les unités de quantième 0, 1 et 9.

5. Dispositif d'actualisation (100) selon l'une quelconque des revendications précédentes, dans lequel ledit premier capteur (130) est un premier capteur optique (130), un premier capteur résistif (130), un premier capteur capacitif (130) et/ou un premier capteur inductif (130).

6. Dispositif d'actualisation (100) selon l'une quelconque des revendications précédentes, dans lequel ledit deuxième capteur (180) est un deuxième capteur optique (180), un deuxième capteur résistif (180), un deuxième capteur capacitif (180) et/ou un deuxième capteur inductif (180).

7. Dispositif d'actualisation (100) selon l'une quelconque des revendications précédentes, dans lequel ledit organe d'entraînement (160) est un moteur (160).

8. Procédé d'actualisation (500) de la date pour une montre à quartz, munie d'un disque de quantième, qui est mis en œuvre par un dispositif d'actualisation (100) selon l'une quelconque des revendications 1 à 7 ; ledit procédé d'actualisation (500) consistant à :
- Mémoriser (570) la date du jour (171) selon un calendrier perpétuel programmé sur un fuseau horaire (175) ;
- Recevoir (580) un deuxième signal (181); ledit deuxième signal (181) étant transmis par un deuxième capteur (180) configuré pour détecter l'entraînement d'au moins un disque de quantième (120) par un organe d'entraînement (160) ;
- Vérifier (530) un premier signal (131) après avoir reçu ledit deuxième signal (181) ; ledit premier signal (131) étant transmis par un premier capteur (130) lorsque ce premier capteur détecte une deuxième portion (127) dudit au moins un disque de quantième (120) correspondant aux quantièmes 29 à 31 ;
- Comparer (510) ledit premier signal (131) avec la date du jour (171) ;
- Commander (560) l'entraînement dudit au moins un disque de quantième (120) via un organe d'entraînement (160) si ladite deuxième portion (127) est détectée et si ladite date du jour est le 1^{er}, jusqu'à ce que ledit premier capteur (130) détecte une première portion (126) dudit au moins un disque de quantième (120) correspondant aux quantièmes 1 à 28.

9. Procédé d'actualisation (500) selon la revendication 8, dans lequel ledit fuseau horaire (175) est un fuseau horaire (175) parmi le fuseau horaire (175) « +10 », « +11 », « +12 », « +13 » ou « +14 ».

## Patentansprüche

1. Vorrichtung für ein Aktualisieren (100) des Datums einer Quarzuhr, die mit mindestens einer Datumsscheibe (120) ausgestattet ist, die Aktualisierungsvorrichtung aufweisend:
- einen Speicher (170), wobei der Speicher (170) dazu eingerichtet ist, das aktuelle Datum (171) gemäß einem auf eine Zeitzone (175) programmierten ewigen Kalender zu übertragen;
- ein Antriebsorgan (160), das dazu eingerichtet ist, die mindestens eine Datumsscheibe antreiben zu können;
- einen ersten Sensor (130), der mit mindestens einer Datumsscheibe verbunden ist;
**dadurch gekennzeichnet, dass**
- die mindestens eine Datumsscheibe (120) einen ersten Abschnitt (126) aufweist, der die Datumsangaben 1 bis 28 zeigt, und einen zweiten Abschnitt (127), der die Datumsangaben 29 bis 31 zeigt;
- der erste Sensor (130) derart angeordnet ist, dass er den zweiten Abschnitt (127) erfassen kann und dazu eingerichtet ist, ein erstes Signal (131) zu senden, wenn er den zweiten Abschnitt (127) erfasst;
und die Aktualisierungsvorrichtung ferner aufweist:
- einen zweiten Sensor (180): wobei der zweite Sensor (180) dazu eingerichtet ist, ein zweites Signal (181) zu übertragen, wenn dieser zweite Sensor den Antrieb der mindestens einen Datumsscheibe (120) durch das Antriebsorgan (160) erfasst; und
- eine Zentraleinheit (150): wobei die Zentraleinheit (150) dazu eingerichtet ist, das zweite Signal (181) zu empfangen, bevor das erste Signal (131) mit dem aktuellen Datum (171), das von dem Speicher bereitgestellt wird, verglichen wird, und den Antrieb der mindestens einen Datumsscheibe über das Antriebsorgan zu steuern, wenn das erste Signal einer Erfassung des zweiten Abschnitts (127) entspricht und das aktuelle Datum (171) das 1. ist, bis der erste Sensor (130) den ersten Abschnitt (126) erfasst.

2. Aktualisierungsvorrichtung (100) nach Anspruch 1, wobei die Zeitzone (175) eine Zeitzone (175) aus der Zeitzone (175) "+10", "+11", "+12", "+13" oder "+14" ist.

3. Aktualisierungsvorrichtung (100) nach Anspruch 1 oder 2, wobei die mindestens eine Datumsscheibe (120) aus einer Datumsscheibe (121) oder aus zwei Datumsscheiben (122) besteht; wobei die zwei Datumsscheiben (122) eine Einser-Datumsscheibe und eine Zehner-Datumsscheibe sind.

4. Aktualisierungsvorrichtung (100) nach Anspruch 3, wobei der erste Abschnitt (126) der zwei Datumsscheiben (122) die Zehnerdaten 0 und 1 und die Einserdaten 2 bis 8 zeigt, und der zweite Abschnitt (127) der zwei Datumsscheiben (122) die Zehnerdaten 2 und 3 und die Einserdaten 0, 1 und 9 zeigt.

5. Aktualisierungsvorrichtung (100) nach einem der vorhergehenden Ansprüche, wobei der erste Sensor (130) ein erster optischer Sensor (130), ein erster resistiver Sensor (130), ein erster kapazitiver Sensor (130) und/oder ein erster induktiver Sensor (130) ist.

6. Aktualisierungsvorrichtung (100) nach einem der vorhergehenden Ansprüche, wobei der zweite Sensor (180) ein zweiter optischer Sensor (180), ein zweiter resistiver Sensor (180), ein zweiter kapazitiver Sensor (180) und/oder ein zweiter induktiver Sensor (180) ist.

7. Aktualisierungsvorrichtung (100) nach einem der vorhergehenden Ansprüche, wobei das Antriebsorgan (160) ein Motor (160) ist.

8. Verfahren für ein Aktualisieren (500) des Datums einer Quarzuhr, die mit einer Datumsscheibe ausgestattet ist, das durch eine Aktualisierungsvorrichtung (100) nach einem der Ansprüche 1 bis 7 ausgeführt wird; das Aktualisierungsverfahren (500) bestehend aus:
- Speichern des aktuellen Datums (171) in einem Speicher (570) gemäß einem auf eine Zeitzone (175) programmierten ewigen Kalender;
- Empfangen (580) eines zweiten Signals (181); wobei das zweite Signal (181) von einem zweiten Sensor (180) übertragen wird, der dazu eingerichtet ist, den Antrieb mindestens einer Datumsscheibe (120) durch ein Antriebsorgan (160) zu erfassen;
- Verifizieren (530) eines ersten Signals (131), nachdem das zweite Signal (181) empfangen wurde; wobei das erste Signal (131) von einem ersten Sensor (130) gesendet wird, wenn der erste Sensor (130) einen zweiten Abschnitt (127) der mindestens einen Datumsscheibe (120) erfasst, der den Datumsangaben 29 bis 31 entspricht;
- Vergleichen (510) des ersten Signals (131) mit dem aktuellen Datum (171);
- Steuern (560) des Antriebs der mindestens einen Datumsscheibe (120) über ein Antriebsorgan (160), wenn der zweite Abschnitt (127) erfasst wird und wenn das aktuelle Datum das 1. ist, bis der erste Sensor (130) einen ersten Abschnitt (126) der mindestens einen Datumsscheibe (120) erfasst, der den Datumsangaben 1 bis 28 entspricht.

9. Aktualisierungsverfahren (500) nach Anspruch 8, wobei die Zeitzone (175) eine Zeitzone (175) aus den Zeitzonen (175) "+10", "+11", "+12", "+13" oder "+14" ist.

## Claims

1. A device for updating (100) the date for a quartz watch fitted with at least one date disc (120); said updating device comprising:
- A memory (170); said memory (170) being configured so that it can transmit the current date (171) according to a perpetual calendar programmed on a time zone (175);
- A drive organ (160) configured so that it can drive said at least one date disc;
- A first sensor (130) associated with said at least one date disc;
**characterised in that**
- Said at least one date disc (120) has a first portion (126) showing dates 1 to 28 and a second portion (127) showing dates 29 to 31;
- Said first sensor (130) is arranged to be able to detect the second portion (127) and configured to be able to transmit a first signal (131) when it detects said second portion (127);
and **in that** the updating device further comprises:
- A second sensor (180): said second sensor (180) being configured to transmit a second signal (181) when this second sensor detects the driving of said at least one date disc (120) by said drive organ (160); and
- A central unit (150): said central unit (150) being configured to receive said second signal (181) before comparing said first signal (131) with the current date (171) provided by said memory, and to control the drive of said at least one date disc, via said drive organ, if said first signal corresponds to a detection of said second portion (127) and the current date (171) is the 1st until said first sensor (130) detects said first portion (126).

2. The updating device (100) according to claim 1, in which said time zone (175) is a time zone (175) from the time zone (175) "+10," "+11," "+12," "+13" or "+14."

3. The updating device (100) according to claim 1 or 2, in which said at least one date disc (120) consists of one date disc (121) or of two date discs (122); the two date discs (122) being a ones date disc and a tens date disc.

4. The updating device (100) according to claim 3, in which said first portion (126) of said two date discs (122) shows the tens dates 0 and 1 and the ones dates 2 to 8, and said second portion (127) of said two date discs (122) shows the tens dates 2 and 3 and the ones dates 0, 1 and 9.

5. The updating device (100) according to any of the preceding claims, in which said first sensor (130) is a first optical sensor (130), a first resistive sensor (130), a first capacitive sensor (130) and/or a first inductive sensor (130).

6. The updating device (100) according to any of the preceding claims, in which said second sensor (180) is a second optical sensor (180), a second resistive sensor (180), a second capacitive sensor (180) and/or a second inductive sensor (180).

7. The updating device (100) according to any of the preceding claims, in which said drive organ (160) is a motor (160).

8. A method for updating (500) the date for a quartz watch, fitted with at date disc, which is implemented by an updating device (100) according to any of claims 1 to 7; said updating method (500) consisting in:
- Storing the current date (171) in a memory (570) according to a perpetual calendar programmed on a time zone (175);
- Receiving (580) a second signal (181); said second signal (181) being transmitted by a second sensor (180) configured to detect the driving of at least one date disc (120) by a drive organ (160);
- Verifying (530) a first signal (131) after having received said second signal (181); said first signal (131) being transmitted by a first sensor (130) when said first sensor (130) detects a second portion (127) of said at least one date disc (120) corresponding to dates 29 to 31;
- Comparing (510) said first signal (131) with the current date (171);
- Controlling (560) the drive of said at least one date disc (120) via a drive organ (160) if said second portion (127) is detected and if said current date is the 1st, until said first sensor (130) detects a first portion (126) of said at least one date disc (120) corresponding to dates 1 to 28.

9. An updating method (500) according to claim 8, in which said time zone (175) is a time zone (175) from the time zones (175) "+10," "+11," "+12," "+13" or "+14."
